# EUROPÄISCHE PATENTSCHRIFT

(11) **EP 0 220 511 B1**
(45) Veröffentlichungstag und Bekanntmachung des Hinweises auf die Patenterteilung: **06.02.1991**
(21) Anmeldenummer: 86113333.8
(22) Anmeldetag: 27.09.1986
(51) Int. Cl.: G08B 13/18

(54) **Schaltungsanordnung für einen Infrarot-Raumüberwachungsdetektor**
Circuit arrangement for an infrared space surveillance detector
Circuit pour un détecteur à infrarouge pour contrôler des espaces

(30) Priorität: 19.10.1985 DE 3537316
(43) Veröffentlichungstag der Anmeldung: 06.05.1987
(73) Patentinhaber: Richard Hirschmann GmbH & Co., 73726 Esslingen (DE)
(72) Erfinder: Zierhut, Hermann, Dipl.-Ing., D-8000 München 83 (DE)
(74) Vertreter: Geyer, Ulrich F., Dr. Dipl.-Phys.

(56) Entgegenhaltungen:
- US-A- 4 367 408
- TECHNISCHES MESSEN T.M., Band 50, Nr. 4, April 1983, Seiten 155-161, München, DE; G. MEYER: "Grundlagen, Ausführung und Beurteilung von Ionisations-Rauchmeldern"
- FUNKSCHAU, Heft 4, 1982, Seiten 61-65, München, DE; H. ISRAEL: "Aufspüren von Infrarotstrahlen"

## Beschreibung

Die Erfindung betrifft eine Schaltungsanordnung für einen Infrarot-Raumüberwachungsdetektor mit einem Sensor und einem diesem nachgeschalteten Feldeffekttransistor, dessen Gate-Elektrode mit einem Anschluß des Infrarot-Raumdetektors verbunden ist.

Fig. 1a zeigt eine aus der US-A-4 367 408 bekannte Schaltung dieser Art, bei der ein Anschluß eines Pyroelementes P an Masse bzw. an der Minus-Betriebsspannungs-klemme liegt und der andere Anschluß mit der Gate-Elektrode eines Feldeffekttransistors (nachfolgend mit FET abgekürzt) verbunden ist. Die Drain-Elektrode des FET steht mit der Plus-Betriebsspannungsklemme U_{B} in Verbindung. Die Source-Elektrode des FETs liegt über einen Widerstand R_{A} an Masse bzw. an der Minus-Betriebsspannungsklemme -U_{B}. Über diesen Widerstand R_{A} wird die Signalspannung U_{A} abgegriffen. Die dargestellte Schaltung ist also analog einer Emitterfolger-Schaltung ausgebildet.

Die Signalspannung U_{A} ist bei dieser Schaltungsanordnung sehr empfindlich gegenüber Störspannungen, die der Betriebsspannung U_{B} überlagert sind, da sich derartige Störspannungen auf Grund der Drain-Gate-Rückwirkung des FET auch auf die Gate-Spannung und damit auf die Signalspannung U_{A}, die imµV-Bereich liegt, auswirkt. Die an der Drain-Elektrode des FETs anliegende Betriebsspanung +U_{B} weist Rausch- oder Störkomponenten in dem besagten µV-Bereich auf, so daß das Sensorsignal nicht mit ausreichender Zuverlässigkeit für die Signalgabe ausgewertet werden kann. Es ist daher erforderlich, die Betriebsspannung U_{B} sehr gut zu sieben, d.h., es ist ein Netzteil mit einem hohen Siebfak tor von 100 bis 120 dB erforderlich. Um den hohen Siebfaktor zu erhalten, werden häufig auch zwei Netzteile hintereinander geschaltet. Der Schaltungsaufwand für die Siebung der Betriebsspannung U_{B} ist daher hoch.

Es ist weiterhin bekannt, die Nutz- bzw. Signalspannung U_{A} an der Drain-Elektrode des FET abzugreifen, wie dies aus der in Fig. 1b dargestellten schematischen Schaltungsanordnung zu ersehen ist. In diesem Falle wird die Betriebsspannung +U_{B} der Drain-Elektrode des FETs über einen Widerstand R_{L} bereitgestellt. Im Source-Elektrodenzweig liegt in diesem Falle die Parallelschaltung eines Widerstandes R_{A} und eines Kondensators C.

Zusätzlich zu den besagten Nachteilen, die im Zusammenhang mit der in Fig. 1a dargestellten Schaltungsanordnung auftreten, kommt bei dieser in Fig. 1b dargestellten Schaltung hinzu, daß sich die der Versorgungsspannung U_{B} überlagernden Rausch- und Störkomponenten dem Nutzsignal bzw. der Signalspannung U_{A} ebenfalls überlagern, das bzw. die am Widerstand R_{L} auftritt und dort abgegriffen wird. Durch den Rückwirkungsleitwert des Drain-Gate-Übergangs des FET wird das Signal/ Rausch-Verhältnis der Signalspannung U_{A} noch schlechter.

Aus "Electronic Circuits Note Book Proven Designs for Systems Applications" (Edited by S. Weber); Copyright 1981, Mc GrawHill Inc., Seite 315, ist eine bilaterale Schalteranordnung bekannt, bei der die Source-Elektrode eines Feldeffektransistors mit dem Minus-Eingang eines mit einem Rückkoppelkreis versehenen Operationsverstärkers verbunden ist. Das Eingangssignal liegt dabei jedoch nicht an der Gate-Elektrode des Feldeffekttransistors, sondern an der Drain-Elektrode an. Die Gate-Elektrode des Feldeffekttransistors erhält ein bipolares Steuersignal zugeführt, mit dem der Feldeffektransistor entsprechend dem bipolaren Signal aus- und eingeschaltet wird. Die Schaltungsanordnung dient also als sogenannter Chopper-Verstärker. Mit ihr ist weder beabsichtigt, eine Stabilisierung der Drain-Spannung des Feldeffekttransistors gegen Netzspannungsschwankungen zu stabilisieren, noch ist dies mit dieser Schaltung möglich. Umgekehrt ist es nicht Aufgabe der erfindungsgemäßen Schaltung und auch nicht möglich, diese als Chopper-Verstärker einzusetzen.

Der Erfindung liegt daher die Aufgabe zugrunde, eine Schaltungsanordnung der eingangs genannten Art zu schaffen, die ohne hohen Siebaufwand im Netzteil auskommt und eine hohe Verstärkung des Sensorsignals auf einfache Weise ermöglicht.

Diese Aufgabe wird dadurch gelöst, daß die Drain-Elektrode des FET mit dem Minus-Eingang eines Operationsverstärkers verbunden ist, dessen Ausgangssignal über einen Rückkoppelwiderstand auf dem Minus-Eingang des Operationsverstärkers rückgekoppelt ist.

Die erfindungsgemäße Verbindung eines Operationsverstärkers sowie die angegebene Schaltung desselben im Zusammenhang mit dem FET ermöglicht es, die Operationsverstärker-Stabilisierung auszunützen, die eine Dämpfung von 80 bis 100 dB ergibt. Dabei wird die Drain-Spannung des FET ohne zusätzlichen Schaltungsaufwand für eine Siebung automatisch stabil gehalten und es ergibt sich daher auch praktisch keine Rückwirkung auf die Gate-Elektrode des FET. Die Operationsverstärker-Schaltung regelt daher automatisch alle Schwankungen der Netzspannung aus, die Drain-Spannung des FET bleibt konstant, und damit ergibt sich auch ein ungestörtes Nutzsignal bzw. eine ungestörte Signalspannung. Anders ausgedrückt ist der Operationsverstärker bei der erfindungsgemäßen Schaltungsanordnung nicht als Spannungsverstärker, sondern als Stromverstärker geschaltet, wodurch Schwankungen am Minus-Eingang des Operationsverstärkers und damit an der Drain-Elektrode des FET unterdrückt werden, was zur Folge hat, daß Stör-Rückwirkungen auf die Gate-Elektrode des FET nicht auftreten.

Besonders vorteilhaft ist es, einen Operationsverstärker mit hohem Eingangswiderstand zu wählen. Hierzu bieten sich insbesondere C-MOS-Operationsverstärker an. Die Verwendung weniger hochohmiger Operationsverstärker ist jedoch ebenfalls möglich, insbesondere dann, wenn die Betriebsspannung etwa mittels eines vorgeschalteten Netzteils zusätzlich noch mit einem Siebfaktor von 20 bis 30 dB gesiebt wird.

Eine besonders vorteilhafte Ausführungsform der Erfindung besteht darin, daß der Source-Elektrode des FET ein konstanter Strom mittels einer Konstant-Stromquelle bereitgestellt wird. Statt der herkömmlichen RC-Kombination im Source-Elektrodenbereich des FET kann durch die Verwendung einer Konstantstromquelle der Gleichstromwert des Ausgangssignals weiter konstant gehalten werden.

Eine weitere sehr vorteilhafte Möglichkeit im Zusammenhang mit der vorliegenden Erfindung besteht darin, der Konstantstromquelle das Ausgangssignal des Operationsverstärkers als Regelsignal zuzuleiten. Das Ausgangssignal des Operationsverstärkers wird also über die Konstantstromquelle rückgekoppelt, so daß die Ausgangsspannung bzw. der Ruhestromwert der Ausgangsspannung stabil gehalten wird.

Eine weitere Ausgestaltung der Erfindung besteht darin, die Konstantstromquelle als Rückkoppelvierpol auszubilden. Dabei ist es besonders vorteilhaft, im Zusammenhang mit dem Rückkoppelvierpol ein Integrationsglied zur Dämpfung des Nutzsignals vorzusehen. Dadurch wird erreicht, daß die gesamte Schaltung in Leerlaufverstärkung betrieben wird.

Vorteilhaft ist weiterhin eine Ausführung, bei der der Rückkoppelvierpol ein Dämpfungsglied aufweist, dessen Dämpfungsfaktor proportional zur Gesamtverstärkung der Detektorschaltungsanordnung geregelt ist. Auf diese Weise ist eine konstante Verstärkung des Nutzsignals unter Ausschaltung von Fertigungs-, Bauteile-, Temperatur- und sonstigen Toleranzen sichergestellt. Durch diese verstärkungsgeregelte Ausführungsform kann die Schaltungsanordnung besonders kostengünstig hergestellt werden, da einfachste Bauelemente mit großen Toleranzen verwendet werden können und dennoch kein Abgleich erforderlich ist.

Die Erfindung wird nachstehend anhand der Zeichnungen beispielsweise näher erläutert. Es zeigen:
Fig. 1a und 1b Schaltungsanordnungen herkömmlicher Art in schematischer Darstellung,
Fig. 2 die schematische Darstellung einer Schaltungsanordnung gemäß der vorliegenden Erfindung,
Fig. 3 eine vorteilhafte Modifikation der in Fig. 2 dargestellten Schaltungsanordnung und
Fig. 4 eine weitere Ausführungsform der Erfindung.

Schaltungsteile und Bauelemente, die sich in den Fig. 2 bis 4 entspre chen, sind jeweils mit denselben Bezugszeichen versehen.

Wie Fig. 2 zeigt, ist die Gate-Elektrode eines Feldeffekttransistors 2 mit einem Anschluß eines Pyroelements 1 verbunden, dessen anderer Anschluß an Masse bzw. an der Minus-Betriebsspannungsquelle liegt. Die Source-Elektrode des FET 2 liegt über einen Widerstand R₁ und einem zu diesem Widerstand R₁ parallel geschalteten Kondensator C₁ ebenfalls an Masse bzw. an der Minus-Betriebsspannungsklemme. Die Drain-Elektrode des FET 2 ist mit dem Minus-Eingang eines Operationsverstärkers 3 verbunden, dessen Plus-Eingang über einen Kondensator C₂ an Masse bzw. an der Minus-Betriebsspannungsquelle liegt. Dem Plus-Eingang des Operationsverstärkers 3 wird eine Referenzspannung U_{Ref} über einen Widerstand R₃ bereitgestellt. Das Ausgangssignal S_{A} des Operationsverstärkers 3 wird dem Minus-Eingang des Operationsverstärkers 3 über einen Widerstand R₂ rückgeführt. Der Widerstand R₂ liegt vorzugsweise im Mega-Ohm-Bereich. Er weist beispielsweise den Widerstandswert von 1 MOhm auf. Die Betriebsspannungsanschlüsse des Operationsverstärkers 3 sind mit der Plus-Betriebsspannungsklemme +U_{B} bzw. mit der Minus-Betriebsspannungsklemme -U_{B} oder Masse verbunden.

Das an der Drain-Elektrode des FET 2 auftretende Ausgangssignal des Pyroelements 1 wird im Operationsverstärker 3 verstärkt, und dieses verstärkte Signal wird über den den Widerstand R₂ enthaltenden Rückkoppelzweig auf den Minus-Eingang des Operationsverstärkers 3 rückgekoppelt. Da der Operationsverstärker selbst eine gute Siebwirkung von etwa 80 bis 100 dB für die Versorgungsspannung aufweist, wird diese Eigenschaft des Operationsverstärkers zusätzlich zur eigentlichen Verstärkungseigenschaft für das Nutzsignal ausgenutzt, um die Drain-Spannung des FET 2 stabil zu halten. Dadurch ergibt sich auch keine negative Rückwirkung von der Drain-Elektrode auf die Gate-Elektrode, wodurch das Nutzsignal insofern nicht negativ beeinflußt werden kann. Die Operationsverstärkerschaltung regelt also alle Schwankungen aus, so daß die Drain-Spannung vollkommen konstant bleibt. Das Nutzsignal wird dabei nicht mehr einer Spannungsverstärkung, sondern einer Stromverstärkung unterzogen. Dadurch ist das Nutzsignal frei von etwa in der Betriebsspannung auftretenden Schwankungen oder Störkomponenten.

Die in Fig. 3 dargestellte Ausführungsform unterscheidet sich von der Schaltungsanordnung in Fig. 2 lediglich dadurch, daß die aus dem Widerstand R₁ und C₁ bestehende, im Source-Elektrodenzweig des FET 2 liegende Parallelschaltung nunmehr durch eine Konstantstromquelle 4 ersetzt ist. Auf diese Weise kann der Gleichstromwert des Nutzsignals S_{A} noch besser konstant gehalten werden.

Bei der in Fig. 4 dargestellten Ausführungsform ist im Source-Elektrodenzweig des FET 2, statt einer an Masse liegenden Konstantstromquelle 4 bzw. einer Parallelschaltung aus einem Widerstand R₁ und einem Kondensator C₁, eine Konstantstromquelle bzw. ein Rückkoppelvierpol 5 vorgesehen, der bzw. dem das Ausgangssignal S_{A} des Operationsverstärkers 3 als Regelsignal zugeleitet wird. Das heißt, die Konstantstromquelle wird mittels der Ausgangs-Gleichspannung des Operationsverstärkers 3 so rückgekoppelt, daß der Gleichspannungs- bzw. Ruhespannungswert des Ausgangssignals stabil bleibt. Der Rückkoppelvierpol 5 kann beispielsweise in Form einer Operationsverstärker-, Transistor- oder Stromspiegel-Schaltung ausgebildet sein. Zusätzlich kann das Ausgangssignal der rückgekoppelten Konstantstromquelle bzw. des Rückkoppelvierpols 5 vor der Einspeisung in die Sourceelektrode des FET 2 verstärkt werden. Es ist weiterhin möglich, in diesem Schaltungsteil 5 ein Integrationsglied für eine Dämpfung des Signals vorzusehen, um die gesamte Schaltung in Leerlaufverstärkung zu betreiben, so daß ein verstärkungsgeregeltes Konzept vorliegt. Das Integrationsglied kann beispielsweise in Form eines Operationsverstärkers mit Rückkopplung über einen Kondensator ausgebildet sein. Weiterhin ist es möglich, den Rückkoppelvierpol als Dämpfungsglied auszubilden, dessen Dämpfungsfaktor gerade so groß ist, wie die Gesamtverstärkung der Schaltungsanordnung sein soll.

Die vorliegende Erfindung wurde anhand der dargestellten Ausführungsformen erläutert. Dem Fachmann sind darüberhinaus selbstverständlich zahlreiche Abwandlungen und Ausgestaltungen der dargestellten Ausführungsformen möglich, ohne daß dadurch der Erfindungsgedanke verlassen wird.

## Patentansprüche

1. Schaltungsanordnung für einen Infrarot-Raumüberwachungsdetektor mit einem Sensor und einem diesem nachgeschalteten Feldeffekttransistor, dessen Gate-Elektrode (G) mit einem Anschluß des Infrarot-Raumdetektors verbunden ist, dadurch **gekennzeichnet**, daß die Drain-Elektrode (D) des Feldeffekttransistors (2) mit dem Minus-Eingang eines Operationsverstärkers (3) verbunden ist, dessen Ausgangssignal (S_{A}) über einen Rückkoppelwiderstand (R₂) auf dem Minus-Eingang des Operationsverstärkers (3) rückgekoppelt ist.

2. Schaltungsanordnung nach Anspruch 1, dadurch gekennzeichnet, daß ein Operationsverstärker mit hohem Eingangswiderstand vorgesehen ist.

3. Schaltungsanordnung nach Anspruch 1 oder 2, dadurch gekennzeichnet, daß der Source-Elektrode (S) des Feldeffekttransistors (2) ein konstanter Strom mittels einer Konstant-Stromquelle (4) bereitgestellt wird (Fig. 3).

4. Schaltungsanordnung nach Anspruch 3, dadurch gekennzeichnet, daß das Ausgangssignal (S_{A}) des Operationsverstärkers (3) der Konstant-Stromquelle (4 bzw. 5) als Regelsignal zugeleitet wird (Fig. 4).

5. Schaltungsanordnung nach Anspruch 3 oder 4, dadurch gekennzeichnet, daß die Konstant-Stromquelle (5) ein Rückkoppelvierpol ist.

6. Schaltungsanordnung nacch Anspruch 5, dadurch gekennzeichnet, daß der Rückkoppelvierpol ein Integrationsglied zur Dämpfung des Nutzsignals aufweist.

7. Schaltungsanordnung nach Anspruch 5, dadurch gekennzeichnet, daß der Rückkoppelvierpol ein Dämpfungsglied aufweist, dessen Dämp fungsfaktor proportional zur Gesamtverstärkung der Detektorschaltungsanordnung geregelt ist.

## Revendications

1. Circuit de surveillance de locaux au moyen de rayonnement infra-rouge contenant un détecteur relié avec un transistor à effet de champ, dont la grille (G) est connectée avec une sortie du détecteur de rayonnement infra-rouge, caractérisé en ce que le drain (D) du transistor à effet de champ (2) est relié à l'entrée inverseuse d'un amplificateur opérationnel (3) dont le signal de sortie (S_{A}) est ramené à travers une résistance de contre-réaction (R₂) à l'entrée inverseuse de l'amplificateur opérationnel (3).

2. Circuit selon la revendication 1, caractérisé en ce que l'amplificateur opérationnel présente une résistance d'entrée élevé.

3. Circuit selon la revendication 1 ou 2, caractérisé en ce qu'un courant constant est fourni à la source (S) du transistor à effet de champ (2) moyennant une source de courant constant (4) (Fig. 3).

4. Circuit selon la revendication 3, caractérisé en ce que le signal de sortie (S_{A}) de l'amplicateur opérationnel (3) de la source de courant constant (4 resp. 5) est transmis en tant que signal de régulation (Fig. 4).

5. Circuit selon la revendication 3 ou 4, caractérisé en ce que la source de courant constant (5) est un quadripole de contre-réaction.

6. Circuit selon la revendication 5, caractérisé en ce que le quadripole de contre-réaction comprend un élément intégrateur pour l'amortissement du signal d'utilisation.

7. Circuit selon la revendication 5, caractérisé en ce que le quadripole de contre-réaction comprend un élément d'amortissement dont le facteur d'amortissement est réglé de façon proportionelle à l'amplification totale du circuit de détection.

## Claims

1. A circuit layout for an infrared space surveillance detector with a sensor and a field effect transistor connected thereafter, and its gate electrode (G) connected to a terminal of the infrared space surveillance detector, **characterized** in that the drain electrode (D) of the field effect transistor (2) is connected with the negative input of an operational amplifier (3) whose output signal (S_{A}) is fed back through a feedback resistor (R₂) on the negative input of an operational amplifier (3).

2. Circuit layout according to claim 1 characterized in that a operational amplifier with a high input resistance is provided

3. Circuit layout according to claim 1 or 2, characterized in that the source electrode (S) of the field effect transistor (2) is supplied with a constant current by means of a constant current source (4) (FIG.3).

4. Circuit layout according to claim 3, characterized in that the output signal (S_{A}) of the operational amplifier (3) is lead to the constant current supply (4 and 5 respectively) as a regulating signal (Fig. 4).

5. Circuit layout according to claims 3 or 4, characterized in that the constant current supply (S) is a feedback quadripole.

6. Circuit layout according to claim 5, characterized in that the feedback quadripole has a integration network for attenuation of the useful signal.

7. Circuit layout according to claim 5, characterized in that the feedback quadripole includes an attenuation network with an attenuation factor regulated proportional to the overall amplification of the detector circuit layout.
